# EUROPÄISCHE PATENTSCHRIFT

(11) **EP 3 924 576 B1**
(45) Veröffentlichungstag und Bekanntmachung des Hinweises auf die Patenterteilung: **02.08.2023**
(21) Anmeldenummer: 20706656.4
(22) Anmeldetag: 14.02.2020
(51) Int. Cl.: E04H 6/22, E04H 6/34, E04H 6/42

(54) **AUTOMATISIERTES PARKSYSTEM FÜR FAHRZEUGE**
AUTOMATED PARKING SYSTEM FOR VEHICLES
SYSTÈME DE STATIONNEMENT AUTOMATIQUE POUR VÉHICULES

(30) Priorität: 15.02.2019 DE 102019103933
(43) Veröffentlichungstag der Anmeldung: 22.12.2021
(73) Patentinhaber: Parkstory GmbH, 81675 München (DE)
(72) Erfinder: NUSSBAUM, Hans, 77694 Kehl-Sundheim (DE)
(74) Vertreter: LBP Lemcke, Brommer & Partner Patentanwälte mbB
(86) Internationale Anmeldenummer: PCT/EP2020/053984
(87) Internationale Veröffentlichungsnummer: WO 2020/165446

(56) Entgegenhaltungen:
- WO-A1-2006/054124
- WO-A1-2010/074128
- WO-A2-2006/038069

## Beschreibung

Die Erfindung betrifft ein automatisiertes Parksystem für eine Vielzahl neben - und/oder hintereinander auf zumindest einem Parkdeck zu parkender Fahrzeuge nach dem Oberbegriff des Anspruchs 1, wobei die Fahrzeuge jeweils auf Paletten stehen, die in Längs- und/oder Querrichtung verfahrbar sind.

Ein derartiges Parksystem ist durch die WO 2006/054124 A1 bekannt geworden. Diese zeigt ein Parksystem mit schachbrettartig angeordneten Modulen, auf denen Fahrzeugpaletten wahlweise in Längs- und Querrichtung bewegt werden können. Die Module weisen hierzu längs und quer angeordnete Schienen auf. Die Paletten sind an ihren vier Ecken mit schwenkbaren Laufrädern ausgestatten, mit denen sich die Paletten auf den Schienen abstützen und die in den Schienen der Module geführt sind. Zum Antrieb der Paletten besitzt jedes der Module zwei motorisch angetriebene Reibrollen, die gegen die Unterseite der auf dem zugehörigen Modul befindlichen Palette anliegen und zur Änderung der Transportrichtung um 90° geschwenkt werden können. An den Kreuzungspunkten der längs und quer verlaufenden Schienen befinden sich Richtungsscheiben, die in der Art einer Weiche bei einem Wechsel der Transportrichtung von Längszu Querrichtung synchron um 90° umgeschaltet werden müssen. Ein solches schachbrettartiges Schienensystem ist vergleichsweise aufwändig und störanfällig.

Ein ähnliches Parksystem, bei dem Parkpaletten in schachbrettartig verlaufenden Schienen geführt und über einen mittig in jedem Feldmodul angeordneten und um 90° drehbaren Reibantrieb in Längs- oder Querrichtung weitertransportiert werden, ist in er WO 2006/038069 A2 gezeigt. Statt über Laufräder sind die Paletten hierbei auf einzelnen Kugeln gelagert, die in den Schienen geführt werden. Eine punktuelle Lagerung auf einer Kugel führt aufgrund der hohen Flächenpressung zu erhöhtem Verschleiß und ist daher störanfällig.

DE 10 2014 112 269 und EP 3 094 796 zeigt ein Parksystem, bei dem mit erhöhten Paletten gearbeitet wird, die von einem niederflurigen Rangierfahrzeug unterfahren werden können, um die Palette - leer oder mit einem auf der Palette stehenden Fahrzeug - von einer Übergabestation zu einem bestimmten Stellplatz oder zurück zu transportieren. Das Rangierfahrzeug ist robotisch gesteuert und weist einen omnidirektionalen oder differentiellen Antrieb auf, sodass es mit Hilfe einer Steuereinheit selbsttätig zwischen den in Gassen angeordneten Paletten hindurchfahren und den gewünschten Stellplatz oder die Übergabestation anfahren kann.

Das Rangierfahrzeug ist mit Abstandssensoren ausgerüstet, über die es jederzeit seine genaue Position innerhalb des Parkdecks bestimmen, aber auch eventuelle Hindernisse erkennen und umfahren kann.

Daneben ist aus der US 2007/0098528 ein mehrstöckiges Parksystem mit Aufzug bekannt, bei dem jedes Fahrzeug auf einer eigenen Parkplattform abgestellt wird und bei dem alle Parkplattformen autonom verfahrbar und rangierfähig sind. Durch eine entsprechende Steuerung können die Parkplattformen innerhalb einer Parkebene in der Art eines Schiebepuzzles beliebig rangiert werden, sodass nur wenig freie Rangierfläche benötigt wird, um eine beliebige Plattform zum Aufzug rangieren zu können. Da jedoch für jedes einzelne Fahrzeug eine eigene, autonom angetriebene und gesteuerte Parkplattform benötigt wird, ist dieses System technisch aufwendig und teuer. Außerdem kann beim Ausfall einer Parkplattform aufgrund technischen Defektes eine ganze Parketage samt den darin eingelagerten Fahrzeugen blockiert werden, wodurch sich das Ausfallrisiko dieses Parksystem erhöht.

Ein ähnliches System zeigt die US 2005/0207876. Dabei werden die Fahrzeuge auf autonom rangierfähigen Parkplattformen abgestellt und diese Plattformen werden zu einer bestimmten Parkposition verfahren. Dabei besitzen die Parkplattformen Annäherungssensoren, um eine Kollision mit einem Hindernis zu vermeiden.

Hiervon ausgehend liegt die Aufgabe der vorliegenden Erfindung darin, das eingangs beschriebene automatisierte Parksystem dahingehend zu verbessern, dass es sich einerseits durch hohe Belegungsdichte, also durch eine große Anzahl einzulagernder Fahrzeuge bezogen auf die Fläche des Parkdecks, andererseits durch hohe Betriebssicherheit wie auch durch günstige Herstellungskosten auszeichnet.

Diese Aufgabe wird gelöst durch die Merkmale Anspruchs 1. Ein erfindungsgemäßes Parkdeck weist eine Vielzahl festinstallierter Transportmodule auf, die neben- und/ oder hintereinander angeordnet sind, wobei diese Transportmodule mehrere nach oben vorstehende Förderelemente mit horizontaler Transportrichtung aufweisen, die - zumindest soweit sie in der gewünschten Transportrichtung einer Palette aufeinanderfolgen - synchron antreibbar sind und zur verfahrbaren Auflage jeweils einer Palette und zu deren Übergabe auf ein benachbartes Transportmodul dienen. Die Förderelemente sind bei zumindest einigen Transportmodulen zur Änderung ihrer Transportrichtung um eine vertikale Achse schwenkbar.

Durch diese Maßnahmen kann ein Parkdeck nahezu vollflächig mit Stellplätzen, nämlich mit Transportmodulen belegt werden. Der bei dem eingangs beschriebenen Parksystem erforderliche Freiraum (z.B. Gassen) zum Verfahren von zumindest einem Rangierfahrzeug entfällt. Dieser Gewinn an Abstellfläche für zu parkende Fahrzeuge ist erheblich, wie die Figuren 5 und 6 der EP 3 094 796 zeigen.

Gleichzeitig erhöht sich die Betriebssicherheit des neuen Systems, denn jedes Transportmodul kann zum Verfahren der Paletten herangezogen werden. Bei Ausfall eines Moduls muss nur dieses eine Modul umfahren werden, wodurch sich allenfalls die Zeit zum Ein- oder Auslagern eines Fahrzeuges erhöhen kann, die Funktion an sich aber erhalten bleibt. Diese System-Redundanz ist bei Parkhäusern von wesentlicher Bedeutung.

Außerdem sind erfindungsgemäß an den Transportmodulen in Längs- und/oder Querrichtung verlaufende Führungsleisten sowie an den Paletten damit korrespondierende Führungsrollen angeordnet. Die Führungsleisten und Führungsrollen gewährleisten eine sichere Führung der Paletten auf den Transportmodulen und tragen so zu einem zuverlässigen und störungsunanfälligen Betrieb bei. Die an den einzelnen Transportmodulen vorgesehenen Führungsleisten ermöglichen somit den modularen Aufbau des Parksystems.

Die Förderelemente sind als Rollen, vorzugsweise mit horizontaler Drehachse, ausgebildet; was konstruktiv einfach und kostengünstig ist. Derartige Rollen liegen nur mit einer kleinen Kontaktfläche an der Palette an und können daher auch unter Last hinsichtlich ihrer Transportrichtung verschwenkt werden. Begünstigt werden kann dies dadurch, dass mit schmalen Rollen oder Rollen mit balligem Profil gearbeitet wird.

Zur Verschwenkung der Rollen um eine vertikale Drehachse können sie durch Hebel oder eine umlaufende Kette synchron angetrieben werden.

Damit die Paletten zuverlässig von den Transportmodulen getragen beziehungsweise verfahren werden können, sind in jedem Transportmodul in Längsrichtung wie auch in Querrichtung zumindest zwei Rollenpaare sind. Daraus resultiert zumindest eine Vierpunktlagerung der Paletten und bei Übergabe einer Palette zum benachbarten Transportmodul ist sichergestellt, dass sie stets auf zumindest vier Rollen gelagert ist.

Zusätzlich zu der beschriebenen Vierpunktlagerung können noch weitere Rollen als Stützrollen vorgesehen werden, die keinen eigenen Antrieb aufweisen müssen.

Die als Förderelement ausgebildeten Rollen können hydraulisch oder mechanisch angetrieben werden, wobei die Antriebe der einzelnen Rollen zweckmäßig untereinander vernetzt sind, damit alle Rollen eines Moduls und zumindest des in Transportrichtung benachbarten Moduls synchron rotieren.

Damit die Fahrzeuge problemlos auf jeweils einer Palette abgestellt werden können, können die Paletten an ihrer Oberseite eine mehr oder weniger durchgehende Abdeckplatte aufweisen. Im Allgemeinen empfiehlt es sich aber aus Kostengründen, für die Aufnahme des Fahrzeuges nur zwei in Längsrichtung der Palette durchlaufende Fahrstreifen vorzusehen, die entsprechend den üblichen Fahrzeug-Spurweiten positioniert und dimensioniert sind.

In Weiterbildung der Erfindung weist jede Palette eine individuelle, vorzugsweise in Paletten-Längs- und -Querrichtung durchlaufende Kennung auf, die extern, insbesondere an dem die Palette tragenden Transportmodul, auslesbar und einer zentralen Steuereinheit des Parksystems zuführbar ist. Diese Kennung kann ein QR-Code, Bar-Code oder dergleichen sein. Ein solcher Code kann in Form von längs und quer verlaufenden Codestreifen an der Unterseite jeder Palette angebracht sein und einerseits die Palette eindeutig identifizieren, anderseits eine fortlaufende Positionsmarkierung darstellen. Indem die Kennung einen sich über die Längs- und/oder Querrichtung der zugehörigen Palette erstreckenden fortlaufenden Code umfasst, kann anhand der Kennung eine individuelle Positionsbestimmung jeder Palette durchgeführt werden. Insbesondere kann während des Transports einer Palette eine Wegstreckenmessung durchgeführt werden, welche wiederum zur Ansteuerung der die Palette fördernden Transportrollen dienen kann.

Die zentrale Steuereinheit umfasst somit zweckmäßig ein System zur Positionsbestimmung jeder einzelnen Palette. Dadurch wird fortlaufend erfasst, welches Fahrzeug an welchem Stellplatz geparkt ist, ob und bei welchem Fahrzeug gerade ein Transport stattfindet und in welcher Richtung der Transport erfolgt. Außerdem gibt diese Steuereinheit durch selektive Ansteuerung einzelner Transportmodule vor, über welche Module eine Palette verfahren werden soll.

Das Auslesen der Kennung der einzelnen Paletten und die Erfassung ihres aktuellen Standortes kann zentral erfolgen. Ebenso ist es aber auch möglich, jedes Transportmodul mit einem entsprechenden Messsystem, insbesondere einem Weg-Messsystem oder einer Kamera, zu bestücken und die Daten dann an eine zentrale Steuereinheit zu übermitteln.

Üblicherweise wird ein zu parkendes Fahrzeug an einem Übergabeplatz auf einer Palette abgestellt und dann mit Hilfe mehrerer Transportmodule zu einem bestimmten Stellplatz transportiert. Dann empfiehlt es sich, dass die Steuereinheit ein Logistik-Programm enthält, das die Transportmodule derart ansteuert, dass die Palette mit dem Fahrzeug - vorzugsweise auf kürzestem Weg - zu einem freien Stellplatz transportiert wird, wobei gegebenenfalls der Transportweg durch Aktivierung weiterer Transportmodule freigeräumt wird

Weitere Merkmale und Vorteile der Erfindung ergeben sich aus der nachfolgenden Beschreibung von Ausführungsbeispielen und aus der Zeichnung; dabei zeigt
- Figur 1: eine Draufsicht auf ein mit erfindungsgemäßen Transportmodulen belegtes Parkdeck von oben;
- Figur 2: eine Seitenansicht auf ein einzelnes Transportmodul;
- Figur 3: eine Draufsicht auf das Transportmodul gemäß Figur 2;
- Figur 4: eine Draufsicht auf ein Transportmodul mit durch Gestänge verschwenkbaren Rollen;
- Figur 5: eine Ausschnittvergrößerung in Seitenansicht im Bereich einer Rolle aus Figur 4 mit aufliegender Palette;
- Figur 6: eine Draufsicht auf eine Komponente eines Transportmoduls mit durch Ketten verschwenkbaren Rollen;
- Figur 7: eine Ausschnittsvergrößerung in Seitenansicht im Bereich einer Rolle aus Figur 6 mit aufliegender Palette;
- Figur 8: eine Seitenansicht auf ein Transportmodul mit aufliegender Palette;
- Figur 8a: den vergrößerten Ausschnitt A aus Figur 8;
- Figur 8b: den vergrößerten Ausschnitt B aus Figur 8;
- Figur 9: ein Schrägbild eines Transportmoduls mit aus der Parkposition heraus gefahrener Palette und
- Figur 10: eine Draufsicht von unten auf eine Palette.

Gemäß Figur 1 ist nahezu die gesamte Fläche eines Parkdecks mit Transportmodulen 1 bzw. 2 belegt. Die Transportmodule 1 und 2 sind fest auf dem Boden des Parkdecks montiert und schachbrettartig hintereinander und nebeneinander angeordnet; lediglich zwischen der von oben gesehen zweiten und dritten Modulreihe wie auch zwischen der vierten und fünften Modulreihe ist ein schmaler Durchgang für Bedienungspersonal freigelassen.

Das Ein- und Auslagern der Fahrzeuge kann an den Rändern des Parkdecks, aber auch innerhalb des Parkdecks erfolgen. Im Ausführungsbeispiel ist in einer Ecke des Parkdecks ein Aufzug 3 vorgesehen. Dieser Aufzug korrespondiert mit der von oben gesehen vierten Modulreihe.

Über den Aufzug 3 erfolgt das Ein- und Auslagern der auf den Paletten stehenden Fahrzeuge. Im Ausführungsbeispiel ist nur eine Palette mit einem Fahrzeug zum Ein- und Auslagern vorgesehen, nämlich in bzw. aus der vierten Modulreihe. Es liegt aber durchaus im Rahmen der Erfindung, zwei oder drei Fahrzeuge gleichzeitig ein- und auszulagern, indem der Aufzug 3 kapazitätsmäßig vergrö-ßert wird und zusätzlich die Modulreihen 3 und 5 herangezogen werden.

Die Transportmodule 1 und 2 sind so ausgelegt, dass sie jeweils eine Palette mit einem Fahrzeug tragen und transportieren können. Dazu sind die Module in Längsrichtung wie auch in Querrichtung fluchtend und eng benachbart zueinander angeordnet, wobei Distanzrahmen R zwischengeschaltet sein können, insbesondere wie in Figur 1 gezeigt zwischen in Längsrichtung benachbarten Modulen.

Damit jede Palette an einen gewünschten Stellplatz auf dem Parkdeck verfahren werden kann, sind die Transportmodule 1 und 2 jeweils mit mehreren nach oben vorstehenden Rollen 4 (siehe Fig. 2) ausgerüstet, die den Transport einer Palette zumindest in Längsrichtung, teilweise aber auch in Querrichtung erlauben.

Im Ausführungsbeispiel sind die Transportmodule 1 mit Rollen 4 ausgerüstet, die um eine Vertikalachse verschwenkbar sind, so dass ihre Transportrichtung wahlweise in Längsrichtung oder in Querrichtung eingestellt werden kann. Hingegen sind bei den Transportmodulen 2 die Rollen 4 fest in Längsrichtung orientiert.

Im Ausführungsbeispiel sind die Transportmodule 1 und 2 in Längsrichtung kürzer als die Paletten und daher zueinander beabstandet angeordnet. Der Zwischenraum zwischen den Modulen wird durch Distanzrahmen R überbrückt. Sie erleichtern die Ausrichtung und exakte Montage der Transportmodule.

Die Figuren 2 und 3 zeigen ein Transportmodul 2 in vergrößerter Darstellung. Das wesentliche Merkmal dieses Transportmoduls besteht darin, dass es mehrere nach oben vorstehende Rollen 4 mit horizontaler Drehachse aufweist, die zur Lagerung und zum Transport der Paletten dienen.

Damit die Paletten ohne Kippen von einem Transportmodul zum benachbarten Transportmodul verfahren werden können, weist jedes Modul vier Rollen nahe des Eckbereiches einer von ihm getragenen Palette auf. Zusätzlich befindet sich eine fünfte angetriebene Transportrolle 4 in der Mitte des Transportmoduls 2. Alle Rollen sind hinsichtlich ihrer Laufrichtung gleichsinnig orientiert, bei dem in den Figuren 2 und 3 dargestellten Transportmodul in Modul-Längsrichtung.

Zumindest die Rollen 4 jedes Transportmoduls können synchron angetrieben werden, damit sie eine aufliegende Palette auf das benachbarte Transportmodul übergeben können.

Bei der konstruktiven Ausgestaltung der Transportmodule besteht weitgehend Freiheit. Im Ausführungsbeispiel weist jedes Modul einen am Boden des Parkdecks montierten, umlaufenden Rahmen 5 mit Quertraversen 6 auf, an welchen die nach oben vorstehenden Rollen 4 und gegebenenfalls weitere Stützrollen 4a gelagert sind.

Der Rahmen 5 kann außerdem durch vertikale Führungsleisten 5a zur Führung der Paletten in Längs- und Querrichtung dienen.

In Figur 3 handelt es sich um ein Transportmodul 2, dessen Rollen 4 und 4a hinsichtlich ihrer Laufrichtung nicht verschwenkbar sind.

Demgegenüber zeigt Figur 4 ein Modul 1, dessen Rollen 4 und 4a hinsichtlich ihrer Transportrichtung verschwenkbar sind, indem die Rollen 4 und 4a um eine Vertikalachse schwenkbar gelagert sind.

Figur 5 zeigt eine vergrößerte Darstellung der Schwenklagerung. Man erkennt dort, dass die Rollen 4 jeweils mit einem Antriebsmotor 14 verbunden sind, der seinerseits auf einem Flanschring 15 montiert ist. Dieser Flanschring 15 ist über ein Kugellager am Transportmodul 1, und zwar vorzugsweise direkt am Boden des Parkdecks, drehbar gelagert. Dadurch können die Rollen 4 aus der in Fig. 4 dargestellten Längsrichtung des Moduls um 90 Grad in die Querrichtung verschwenkt werden, auch wenn das Modul durch ein mit einem Fahrzeug beladenen Palette belastet ist.

Diese Verschwenkung erfolgt bei dem Ausführungsbeispiel gemäß Figur 4 und 5 über ein Hebelgestänge, nämlich über Kurbelhebel 16a, 16b und 16c. Diese Kurbelhebel sind über weitere Kurbelhebel 17a und 17b (siehe Fig. 4) miteinander synchronisiert, sodass alle Rollen 4 und 4a stets die gleiche Winkellage einnehmen, also die gleiche Transportrichtung aufweisen.

Die Verschwenkung der Rollen 4 und 4a wird elektrisch oder hydraulisch bewirkt, im Ausführungsbeispiel durch einen Hydraulikzylinder 18.

Der rotative Antrieb der Rollen 4 und 4a und gegebenenfalls ihre Verschwenkung bei Änderung der Transportrichtung erfolgen selektiv gesteuert durch eine zentrale Steuereinheit.

Figur 5 zeigt außerdem, wie eine Palette vom Transportmodul getragen wird. Man sieht, dass die Rolle 4 an ihrem nach oben vorstehenden Umfang eine ausschnittweise dargestellte Palette 30 trägt. Dazu weist die Palette 30 an ihrer Unterseite in Längsrichtung durchlaufende Längsträger 31 und in Querrichtung durchlaufende Querträger 32 auf. Sind die Rollen 4 in Längsrichtung eingestellt, so korrespondieren sie mit den Längsträgern 31, andernfalls mit den dazu senkrechten Querträgern 32. Auf diese Weise ist eine zuverlässige Abstützung der Paletten auf den zumindest vier Rollen 4 und ihre Verfahrbarkeit in x- oder y-Richtung sichergestellt.

Die Oberseite der Palette 30 kann als durchgehende Platte 33 ausgebildet sein; zumindest muss sie aber zwei in Paletten-Längsrichtung durchgehende Fahrstreifen aufweisen, deren Position und Breite auf die gängigen Spurweiten der zu parkenden Fahrzeuge abgestimmt ist.

Figur 6 zeigt eine Draufsicht auf eine Komponente eines Transportmoduls 1, bei dem die Verschwenkung der Rollen 4 und 4a nicht durch ein Kurbelgestänge, sondern über eine gemeinsame Kette 20 erfolgt. Dazu ist der die Rolle 4 mit ihrem Antriebsmotor 14 tragende Flanschring 15 mit einem Zahnkranz 21 verbunden, der mit der Kette 20 in Eingriff steht.

Die Kette 20 steht derart mit allen Flanschringen 15 ihres Transportmoduls in Eingriff, dass alle Rollen 4 und 4a gleichsinnig und synchron um 90° verschwenkt werden können. Ausgelöst wird die Schwenkbewegung durch ein Stellglied 20a, das die Kette um eine Wegstrecke verschiebt, die einem Verstellwinkel der Zahnkränze 21 um 90° entspricht.

Des Weiteren zeigt Figur 7, dass die Rollen 4 auch zur Geradführung der Paletten herangezogen werden können. Dazu hat die Palette 30 in dem Bereich ihrer Unterseite, wo sie auf einer Rolle 4 abrollt, eine Führungsschiene 34, welche die Stirnseiten der Rolle 4 beidseitig umgreift. Die Führungsschiene 34 stellt dadurch sicher, dass der Palettentransport genau geradlinig und winkelgerecht erfolgt.

Die beiden Seitenwangen der Stützschiene 34 dürfen nicht bis an die Enden der Palette durchlaufen, sondern müssen dort, wo die Palette in der Parkposition auf den Rollen 4 und 4a aufliegt, jeweils Aussparungen aufweisen, damit die Rollen 4 dann, wenn die Palette 30 ihre Parkposition erreicht hat, genügend Freiraum haben, um über ihre Vertikalachse verschwenken zu können.

Es liegt aber auch im Rahmen der Erfindung, die seitliche Führung der Paletten 30 unabhängig von den Rollen 4 vorzunehmen. Ein solches Ausführungsbeispiel ist in Figur 5 abgebildet. Man sieht dort, dass die Palette an ihrem unteren Rand Führungsrollen 35 mit vertikaler Drehachse aufweist. Diese Führungsrollen 35 rollen an einer korrespondierenden vertikalen Führungsleiste 5a am oberen Rand des Rahmens 5 ihres Transportmoduls ab.

Auch hier muss die Führungsleiste 5a vor der Parkposition der Palette auf ihrem Modul enden, damit man Freiraum hat, die Rollen 4 und 4a zu verschwenken und die Palette aus der Parkposition heraus sowohl in Längsrichtung wie auch in Querrichtung weiter zu transportieren. Dies wird im Ausführungsbeispiel dadurch erreicht, dass die Transportmodule 1, 2 in Längs- und Querrichtung kürzer als die darauf befindlichen Paletten 30 ausgebildet sind, sodass die Führungsrollen 35 bei der in Parkposition zentriert auf dem betreffenden Transportmodul 1, 2 abgestellte Palette jeweils vor den leicht gerundeten Ecken des umlaufenden Rahmens 5 des Moduls stehen.

Die beschriebene Längenbemessung der Führungsleisten 5a relativ zu den Führungsrollen 35 wird durch die Figuren 8 und 9 verdeutlicht.

Figur 8 zeigt eine Palette 30 auf einem Transportmodul 1 oder 2, jedoch nicht in ihrer zum Modul gehörenden Parkposition, sondern nachdem sie bereits etwas in Längsrichtung verschoben worden ist, in der Zeichnung nach rechts. Man sieht hier insbesondere in Figur 8a, dass ihre randseitige Führungsrolle 35 bereits in Anlage mit der Führungsleiste 5a ihres Moduls ist. Bei dem gezeigten Verschiebeweg der Palette ist sie also nicht mehr frei in Längs- und Querrichtung verschiebbar, sondern nur noch in der Richtung, wie dies die Führungsleiste 5a vorgibt.

Stellt man sich hingegen vor, dass die Palette 30 in Figur 8a weiter links steht, nämlich in ihrer Parkposition, etwa entsprechend ihrer symmetrischen Zuordnung zum Transportmodul 1 bzw. 2, so erkennt man, dass die Führungsrolle 35 dann nicht mehr an der Führungsleiste 5a anliegt, so dass die Palette aus dieser Position heraus sowohl in Längs- wie auch in Querrichtung verschiebbar ist.

Die entsprechenden Verhältnisse ergeben sich in Figur 8b am anderen Palettenende: Dort ist die Führungsrolle 35 nicht mehr in Anlage an der alten Führungsleiste 5a, sondern hat bereits den Freiraum zum benachbarten Transportmodul erreicht und wird, falls der Palettentransport in Längsrichtung erfolgt, in Kürze in Anlage mit Führungsleisten des Distanzrahmens R (siehe Fig.1) und sodann des Nachbarmoduls gelangen.

Der gleiche Zusammenhang erschließt sich auch aus Figur 9. Dort ist die Palette 30 mit ihrem Transportmodul in Schrägansicht dargestellt und ebenfalls bereits ein Stück aus ihrer Parkposition herausgefahren.

Figur 10 zeigt eine Palette 30 von unten gesehen. Man erkennt eine durchgehende Abdeckplatte 33, die an Ihrer Oberseite zur Aufnahme eines Fahrzeuges geeignet ist und die an ihrer Unterseite durch drei in Längsrichtung verlaufende Profile 31 und fünf in Querrichtung verlaufende Profile 32 ausgesteift ist.

Außerdem erkennt man in Figur 10, dass die Palette unterhalb der Platte 33 an beiden Längsseiten die bereits genannten Führungsrollen 35 trägt. Diese Führungsrollen sind mit vertikaler Drehachse an den beiden Längsseiten der Palette nahe ihren Enden angeordnet und stehen nach unten über die Paletten-Kontur vor, sodass sie mit Führungsleisten 5a der darunterliegenden Transportmodule korrespondieren, vergleiche Figur 8a und 8b.

Die Führungsleisten 5a und die Führungsrollen 35 sind so positioniert, dass sie die Führung der Paletten sowohl in Längsrichtung wie auch in Querrichung übernehmen können. Auch der Distanzrahmen R kann entsprechende Führungsleisten aufweisen; er kann stattdessen aber auch so niedrig positioniert sein, dass er ohne Führungsfunktion überfahren wird

Schließlich zeigt Fig.10, dass die Palette 30 Codestreifen 38 zur Weglängenmessung und zur Erkennung der Palette aufweist. Diese Codestreifen 38 laufen in Längs- wie auch in Querrichtung der Palette durch, so dass die Position und Identität jeder Palette auch während des Palettentransportes erkennbar und einer Steuereinheit zuführbar ist. Das Auslesen dieser Codestreifen kann unmittelbar durch Leseköpfe an den Transportmodulen erfolgen.

Die Steuereinheit steuert die Transportmodule derart an, dass einem zu parkenden Fahrzeug ein freier Stellplatz zugewiesen und seine Palette von einem Übergabeplatz automatisch zu diesem Stellplatz transportiert wird, bzw., dass ein auszulagerndes Fahrzeug wieder zu dem Übergabeplatz transportiert wird. Der Transport erfolgt hierbei in der Art eines Schiebepuzzles. Hierbei wird mindestens ein freies Transportmodul benötigt, über welches die eingelagerten Paletten mit Fahrzeugen solange rangiert werden, bis das auszulagernde Fahrzeug den Übergabeplatz erreicht hat.

## Patentansprüche

1. Automatisiertes Parksystem auf umfassend zumindest ein Parkdeck für eine Vielzahl neben- und/oder hintereinander zu parkender Fahrzeuge, wobei die Fahrzeuge jeweils auf Paletten (30) stehen, die in Längs- und/oder Querrichtung verfahrbar sind, wobei
das Parkdeck eine Vielzahl fest installierter Transportmodule (1, 2) aufweist, die neben- und/oder hintereinander angeordnet sind, dass diese Transportmodule (1, 2) mehrere nach oben vorstehende Förderelemente (4, 4a) mit horizontaler Transportrichtung aufweisen, die - zumindest soweit sie in der gewünschten Transportrichtung einer Palette (30) aufeinanderfolgen - synchron antreibbar sind und zur verfahrbaren Auflage jeweils einer Palette (30) und zu deren Übergabe auf ein benachbartes Transportmodul (1,2) dienen, und wobei
die Förderelemente (4, 4a) bei zumindest einigen Transportmodulen (2) zur Änderung ihrer Transportrichtung um eine vertikale Achse schwenkbar sind und
wobei die Führung der Paletten (30) auf den Transportmodulen (1, 2) durch in Längs- und/oder Querrichtung angeordnete Führungsleisten (5a, 34) und damit korrespondierende Führungsrollen (4, 35) erfolgt, wobei die Führungsleisten (5a) an den Transportmodulen (1,2) und wobei die Führungsrollen (35) an den Paletten (30) angeordnet sind,
**dadurch gekennzeichnet dass**,
die Förderelemente (4, 4a) als die Paletten (30) tragende Rollen (4, 4a) mit bevorzugt horizontaler Drehachse ausgebildet sind,
dass die Rollen (4, 4a) bei zumindest einigen Transportmodulen (2) unter Belastung einer ein Fahrzeug tragenden Palette (30) um eine vertikale Achse schwenkbar sind und
dass in jedem Transportmodul (1, 2) in Längsrichtung und in Querrichtung der Transportmodule zumindest jeweils zwei Rollenpaare (4) angeordnet sind.

2. Parksystem nach Anspruch 1 **dadurch gekennzeichnet, dass** jedes Transportmodul (1, 2) zumindest eine zusätzliche Stützrolle (4a) für die Abstützung einer Palette (30) aufweist.

3. Parksystem nach Anspruch 1 oder 2, **dadurch gekennzeichnet, dass** der synchrone Antrieb der Rollen (4) hydraulisch oder elektrisch erfolgt.

4. Parksystem nach einem der vorhergehenden Ansprüche, **dadurch gekennzeichnet, dass** die um eine Vertikalachse schwenkbar gelagerten Rollen (4,4a) durch ein Hebelgestänge (16a, 16b, 16c, 17a, 17b) oder eine Kette (20) hinsichtlich ihrer Transportrichtung synchronisiert sind.

5. Parksystem nach einem der vorhergehenden Ansprüche, **dadurch gekennzeichnet, dass** jede Palette eine individuelle Kennung (38), insbesondere einen QR-Code, Bar-Code oder dergleichen, aufweist, die extern, insbesondere an dem die Palette tragenden Transportmodul, auslesbar und einer Steuereinheit zuführbar ist.

6. Parksystem nach Anspruch 5, **dadurch gekennzeichnet, dass** die Kennung (38) einen sich über die Längs- und/oder Querrichtung der zugehörigen Palette erstreckenden fortlaufenden Code umfasst und die Steuereinheit ein System zur individuellen Positionsbestimmung jeder Palette (30) anhand der Kennung (38) aufweist.

7. Parksystem nach Anspruch 5 oder 6, **dadurch gekennzeichnet, dass** das Auslesen der Kennung an dem die Palette (30) jeweils tragenden Transportmodul (1, 2) erfolgt und dieses Transportmodul die ausgelesene Kennung an die zentrale Steuereinheit weitergibt, insbesondere, dass jedes Transportmodul (1, 2) ein System zur Positionsbestimmung der von ihm getragenen Palette (30) aufweist.

8. Parksystem nach einem der Ansprüche 5 bis 7, wobei ein zu parkendes Fahrzeug an einem Übergabeplatz auf einer Palette (30) abgestellt und zu einem Stellplatz auf dem Parkdeck transportiert wird, **dadurch gekennzeichnet, dass** die Steuereinheit die Transportmodule (1,2) derart ansteuert, dass dem zu parkenden Fahrzeug ein freier Stellplatz zugewiesen und seine Palette (30) automatisch zu diesem Stellplatz transportiert wird.

9. Parksystem nach einem der vorhergehenden Ansprüche, **dadurch gekennzeichnet, dass** die Führungsrollen (35) eine vertikale Drehachse aufweisen und die Führungsleisten (5a) und Führungsrollen (35) so positioniert sind, dass sie die Führung der Paletten in Längsrichtung und in Querrichtung übernehmen.

## Claims

1. Automated parking system comprising at least one parking deck for a multiplicity of vehicles to be parked next to and/or behind one another, wherein the vehicles stand in each case on pallets (30) which are displaceable in longitudinal and/or transverse direction, wherein
the parking deck has a multiplicity of permanently installed transport modules (1, 2) which are arranged next to and/or behind one another, that these transport modules bracket 1, 2) have several outwardly protruding conveying elements (4, 4a) having horizontal transport direction, which, at least insofar as they follow one another in the desired transport direction of a pallet (30) can be driven synchronously and serve for the displaceable support of in each case one pallet (30) and for its transfer onto an adjacent transport model (1, 2), and wherein
the conveying elements (4, 4a) are in the case of at least some transport modules (2) pivotable about a vertical axis for changing the transport direction and
wherein the guidance of the pallets (30) for the transport modules (1, 2) is carried out by guiding bars (5a, 34) arranged in longitudinal and/or transport direction and by guiding rollers (4, 35) corresponding therewith, wherein the guiding bars (5a) are arranged at the transport modules (1, 2) and wherein
the guiding rollers (35) are arranged at the pallets (30),
**characterised in that** the conveying elements (4, 4a) are in the form of rollers (4, 4a) carrying the pallets (30) having a preferred horizontal rotational axis,
that the rollers (4, 4a) in the case of at least some transport modules (2) are pivotable about a vertical axis when loaded with a pallet (30) carrying a vehicle and
that in each case two pairs of rollers are arranged in longitudinal direction and in transverse direction of the transport modules in each transport module (1, 2).

2. Parking system according to claim 1, **characterised in that** each transport module (1, 2) has at least one additional supporting roller (4a) for the support of a pallet (30).

3. Parking system according to claim 1 or 2, **characterised in that** the synchronous drive of the rollers (4) is carried out hydraulically or electrically.

4. Parking system according to any of the preceding claims, **characterised in that** the rollers (4, 4a) mounted pivotably about a vertical axis are synchronised with respect to their direction of transport by a lever linkage (16a, 16b, 16c, 17a, 17b) or a chain (20).

5. Parking system according to any of the preceding claims, **characterised in that** each pallet has an individual identifier (38), in particular a QR code, bar-code or similar, which can be read from the outside, in particular on the transport module carrying the pallet, and which can be supplied to a controller.

6. Parking system according to claim 5, **characterised in that** the identifier (38) comprises a sequential code extending across the longitudinal and/or transverse direction of the assigned pallet and the controller has a system for the individual positional determination of each pallet (30) on the basis of the identifier.

7. Parking system according to claim 5 or 6, **characterised in that** the reading out of the identifier takes place at the transport module (1, 2) respectively carrying the pallet (30) and this transport module forwards the read-out identifier to the central controller, in particular that each transport module (1, 2) has a system for the positional determination of the palette (30) which it carries.

8. Parking system according to any of claims 5 to 7, wherein a vehicle to be parked is stopped on a transfer place on a pallet (30) and is transported to a parking space on the parking deck, **characterised in that** the controller controls the transport modules (1, 2) such that a free parking space is assigned to the vehicle to be parked and its palette (30) is automatically transported to this parking space.

9. Parking system according to any of the preceding claims, **characterised in that** the guiding rollers (35) have a vertical rotational axis and the guiding bars (5a) and guiding rollers (35) are positioned such that they take over the guidance of the pallets in longitudinal direction and in transverse direction.

## Revendications

1. Système de stationnement automatisé comprenant au moins un niveau de stationnement pour une pluralité de véhicules à stationner les uns à côté des autres et/ou les uns derrière les autres, dans lequel les véhicules se situent respectivement sur des palettes (30) qui sont mobiles dans le sens longitudinal et/ou transversal, dans lequel
le niveau de stationnement présente une pluralité de modules de transport (1, 2) fixement installés qui sont agencés les uns à côté des autres et/ou les uns derrière les autres, que ces modules de transport (1, 2) présentent plusieurs éléments de transport (4, 4a) dépassant vers le haut avec un sens de transport horizontal, qui sont entraînables de manière synchrone - au moins tant qu'ils se suivent dans le sens de transport souhaité d'une palette (30) - et servent à l'appui mobile respectivement d'une palette (30) et à sa remise sur un module de transport (1, 2) contigu, et dans lequel
les éléments de transport (4, 4a) sont pivotants pour au moins certains des modules de transport (2) pour la modification de leur sens de transport autour d'un axe vertical et
dans lequel le guidage des palettes (30) est effectué sur les modules de transport (1, 2) par des baguettes de guidage (5a, 34) agencées dans le sens longitudinal et/ou transversal et des rouleaux de guidage (4, 35) correspondants à celles-ci, dans lequel les baguettes de guidage (5a) sont agencées au niveau des modules de transport (1, 2) et dans lequel
les rouleaux de guidage (35) sont agencés au niveau des palettes (30),
**caractérisé en ce que** les éléments de transport (4, 4a) sont réalisés comme des rouleaux (4, 4a) portant les palettes (30) avec un axe de rotation de préférence horizontal,
que les rouleaux (4, 4a) sont pivotants pour au moins certains modules de transport (2) par sollicitation d'une palette (30) portant un véhicule autour d'un axe vertical et
qu'au moins respectivement deux paires de rouleaux (4) sont agencées dans chaque module de transport (1, 2) dans le sens longitudinal et dans le sens transversal des modules de transport.

2. Système de stationnement selon la revendication 1, **caractérisé en ce que** chaque module de transport (1, 2) présente au moins un rouleau d'appui supplémentaire (4a) pour l'appui d'une palette (30).

3. Système de stationnement selon la revendication 1 ou 2, **caractérisé en ce que** l'entraînement synchrone des rouleaux (4) est effectué de manière hydraulique ou électrique.

4. Système de stationnement selon l'une quelconque des revendications précédentes, **caractérisé en ce que** les rouleaux (4, 4a) logés de manière pivotante autour d'un axe vertical sont synchronisés par une tringlerie à levier (16a, 16b, 16c, 17a, 17b) ou une chaîne (20) en ce qui concerne leur sens de transport.

5. Système de stationnement selon l'une quelconque des revendications précédentes, **caractérisé en ce que** chaque palette présente un identifiant (38) individuel, en particulier un QR-code, un code-barres ou similaires qui peut être lu en externe, en particulier au niveau du module de transport portant la palette et peut être fourni à un dispositif de commande.

6. Système de stationnement selon la revendication 5, **caractérisé en ce que** l'identifiant (38) comporte un code continu s'étendant sur le sens longitudinal et/ou transversal de la palette afférente et l'unité de commande présente un système pour la détermination de position individuelle de chaque palette (30) à l'aide de l'identifiant (38).

7. Système de stationnement selon la revendication 5 ou 6, **caractérisé en ce que** la lecture de l'identifiant est effectuée au niveau du module de transport (1, 2) portant respectivement la palette (30) et ce module de transport transmet l'identifiant lu au dispositif de commande central, en particulier que chaque module de transport (1, 2) présente un système de détermination de position de la palette (30) portée par celui-ci.

8. Système de stationnement selon l'une quelconque des revendications 5 à 7, dans lequel un véhicule à stationner est déposé à un emplacement de remise sur une palette (30) et est transporté à un emplacement de stationnement sur le niveau de stationnement, **caractérisé en ce que** le dispositif de commande commande les modules de transport (1, 2) de telle manière qu'un emplacement de stationnement libre soit attribué au véhicule à stationner et sa palette (30) soit automatiquement transporté à cet emplacement de stationnement.

9. Système de stationnement selon l'une quelconque des revendications précédentes, **caractérisé en ce que** les rouleaux de guidage (35) présentent un axe de rotation vertical et les baguettes de guidage (5a) et les rouleaux de guidage (35) sont positionnés de sorte qu'ils reprennent le guidage des palettes dans le sens longitudinal et dans le sens transversal.
